# EUROPÄISCHE PATENTSCHRIFT

(11) **EP 2 125 389 B1**
(45) Veröffentlichungstag und Bekanntmachung des Hinweises auf die Patenterteilung: **06.05.2015**
(21) Anmeldenummer: 08717543.6
(22) Anmeldetag: 07.03.2008
(51) Int. Cl.: B60B 7/06

(54) **AUFZUG**
ELEVATOR
ASCENSEUR

(30) Priorität: 12.03.2007 US 894287 P
(43) Veröffentlichungstag der Anmeldung: 02.12.2009
(73) Patentinhaber: Inventio AG, 6052 Hergiswil (CH)
(72) Erfinder: FISCHER, Daniel, 1723 Villarsel-sur-Marly (CH); MAULDIN, Dave, Long Valley, NJ 07853 (US)
(86) Internationale Anmeldenummer: PCT/EP2008/052796
(87) Internationale Veröffentlichungsnummer: WO 2008/110520

(56) Entgegenhaltungen:
- EP-A- 1 123 891
- WO-A-2005/016812
- GB-A- 2 313 926
- US-A- 5 611 412

## Beschreibung

Die Erfindung betrifft einen Aufzug bestehend aus einer in einem Aufzugsschacht entlang von Führungsschienen verfahrbaren Aufzugskabine und einem Gegengewicht, wobei Aufzugskabine und Gegengewicht mittels eines über Rollen geführten Tragmittels verbunden sind und je Tragmittelende ein Fixpunkt vorgesehen ist und ein Antrieb das Tragmittel antreibt gemäss der Definition des unabhängigen Patentanspruchs.

Ein Aufzug gemäß dem Oberbegriff des Anspruchs 1 ist z.B. aus EP-A-1123891 bekannt.

Aus der Patentschrift US 5 878 847 ist ein Fixpunkt für ein Aufzugstragmittel bekannt geworden. Das Tragmittel besteht aus mehreren Tragseilen, wobei jedes Tragseil an einer Seilendverbindung endet, die ein als Zugstab ausgebildeter Fortsatz aufweist, der mittels einer Druckfeder an einer L-förmigen Konsole abgestützt ist. Die Druckfeder dient dem Längenausgleich des Tragmittels. Die die Druckfedern tragende Konsole ist an einer Führungsschiene befestigt.

Die Erfindung, wie sie in Anspruch 1 gekennzeichnet ist, löst die Aufgabe, bei einer Nothaltsituation Verzögerungen an einer Aufzugskabine auf ein für die Aufzugspassagiere erträgliches Mass abzuschwächen.

Vorteilhafte Weiterbildungen der Erfindung sind in den abhängigen Patentansprüchen angegeben.

Die Reibwerte von Riemen oder Kunstfaserseilen an der Treibscheibe sind wesentlich höher als die Reibwerte von Stahlseilen. Beim Einfallen der Antriebsbremse, beispielsweise bei einem durch den Sicherheitskreis ausgelösten Nothalt, ist der Schlupf an der Treibscheibe bei kunststoffummantelten Tragmitteln sehr viel geringer als bei Stahlseilen. Als Folge davon entstehen viel höhere Verzögerungswerte an und in der Aufzugskabine. Mit dem erfindungsgemässen Fixpunkt für die Tragmittelendverbindungen kann der Fahrkomfort auch bei modernen Tragmitteln in einer Nothaltsituation aufrecht erhalten werden. Besonders bei schnellfahrenden Aufzügen muss ein weiches Nothalten gewährleistet werden, zu hohe Verzögerungen würden in der Aufzugskabine zu Unfällen und Verletzungen der Aufzugspassagiere führen. Der erfindungsgemässe Fixpunkt ist bei Normalbetrieb fest mit der Führungsschiene oder mit dem Aufzugsschacht verbunden. Bei einem durch den Sicherheitskreis ausgelösten Nothalt wird der Fixpunkt mittels eines Mechanismus freigesetzt, wobei der Mechanismus und die Antriebsbremse gleichzeitig ausgelöst werden. Der Mechanismus setzt aber den Fixpunkt frei bevor das durch die Antriebsbremse erzeugte Bremsmoment zur Verzögerung der Aufzugskabine aufgebaut ist. Mit dem sich aufbauenden Bremsmoment tritt eine Verzögerung der Aufzugskabine ein, wobei ein Dämpfungselement des freigesetzten Fixpunktes einfedert und die Verzögerung auf ein für die Aufzugspassagiere erträgliches Mass abschwächt. Der Sicherheitskreis überwacht wesentliche sicherheitsrelevante Funktionen des Aufzuges und umfasst bevorzugt eine Serieschaltung von Kontakten zur Überwachung von beispielsweise Türstellungen der Kabinentür oder der Stockwerktüren, zur Überwachung der Übergeschwindigkeit der Aufzugskabine, zur Überwachung der Stromversorgung für die Aufzugssteuerung, zur Überwachung der Detektion des Schachtendes und so fort. Öffnet einer der Kontakte des Sicherheitskreises wird wie oben dargelegt ein Nothalt ausgelöst und die Antriebsbremse eingerückt und der Fixpunkt freigesetzt.

Bei dem erfindungsgemässen Aufzug bestehend aus einer in einem Aufzugsschacht entlang von Führungsschienen verfahrbaren Aufzugskabine und einem Gegengewicht sind Aufzugskabine und Gegengewicht mittels eines über Rollen geführten Tragmittels verbunden und je Tragmittelende ist ein Fixpunkt vorgesehen, wobei ein Antrieb das Tragmittel antreibt und wobei mindestens ein Fixpunkt einen das Tragmittelende tragenden Schlitten aufweist, der bei einer Nothaltsituation freisetzbar ist und Verzögerungskräfte der Aufzugskabine und des Gegengewichtes eine Verschiebung des Schlittens entgegen dem Dämpfungsvermögen eines Dämpfungselementes bewirken.

Anhand der beiliegenden Figuren wird die vorliegende Erfindung näher erläutert.

Es zeigen:
Fig. 1
   einen Aufzug mit dem erfindungsgemässen Fixpunkt,
Fig. 2
   eine Seitenansicht des Fixpunktes,
Fig. 3
   den Fixpunkt am Ende einer Nothaltsituation,
Fig. 4
   eine Ansicht des Fixpunktes vom freien Schenkel einer Führungsschiene her gesehen,
Fig. 4a
   einen horizontalen Schnitt A-A des Fixpunktes,
Fig. 5
   einen Mechanismus zum Freisetzen des Fixpunktes,
Fig. 6 und Fig. 7
   den Freisetzvorgang des Fixpunktes und
Fig. 8 bis Fig. 11
   Ausführungsvarianten von Dämpfungselementen.

In Fig. 1 und Fig. 8 ist ein mit 1 bezeichneter Aufzug dargestellt, welcher eine in einem Aufzugsschacht 2 verfahrbare Aufzugskabine 3 und ein Gegengewicht 4 aufweist. Die Aufzugskabine 3 wird mittels einer ersten Führungsschiene 5 und mittels einer zweiten Führungsschiene 6 geführt. Das Gegengewicht 4 wird mittels einer dritten Führungsschiene 7 und mittels einer vierten, nicht dargestellten Führungsschiene geführt. Die Führungsschienen sind in einer Schachtgrube 8 abgestützt, wobei die vertikalen Kräfte in die Schachtgrube 8 geleitet werden. Die Führungsschienen 5,6,7 sind mit Bügeln 5.1, 6.1, 7.1 mit der Schachtwand 2.2 verbunden. In der Schachtgrube 8 sind Puffer 9 angeordnet, auf denen Pufferplatten 10 der Aufzugskabine 3 bzw. das Gegengewicht 4 aufsetzen können.

Als Trag- und Treibmittel ist mindestens ein Stahlseil oder ein Kunstfaserseil oder ein kunststoffummantelter, metallische Zugträger aufweisender Riemen 11, beispielsweise ein Flachriemen oder ein Längsrippenriemen, mit einer 2:1 Riemenführung vorgesehen. Andere Riemenführungen, wie beispielsweise 4:1, sind auch möglich. Als Tragmittel sind mehrere parallel geführte Riemen 11 denkbar, wobei ein einzelner Riemen auch aus mehreren kleinen Riemen bestehen kann. Treibscheibe 13, Umlenkrollen 16,18,20, Profilrolle 17 und Fixpunkte 14,15 sind dann zur Aufnahme der parallel geführten Riemen 11 entsprechend ausgebildet.

Wenn eine an der zweiten Führungsschiene 6 und dritten Führungsschiene 7, beispielsweise im Schachtkopf 2.1 angeordnete Antriebseinheit 12 den Riemen 11 mittels einer Treibscheibe 13 um eine Einheit vortreibt, bewegt sich die Aufzugskabine 3 bzw. das Gegengewicht 4 um eine halbe Einheit. Das erste Ende des Riemens 11 ist an einem ersten Fixpunkt 14 und das zweite Ende des Riemens 11 ist an einem zweiten Fixpunkt 15 angeordnet. Der erste Fixpunkt 14 besteht aus einem Mechanismus 31 zum Freisetzen eines Schlittens 19 und aus mindestens einem Dämpfungselement 25 zur Dämpfung von Verzögerungskräften der Aufzugskabine 3 und des Gegengewichtes 4. In Fig. 8 ist ein als Klemmvorrichtung ausgebildeter Mechanismus 31 vorgesehen, der beispielsweise elektrisch aktivierbar ist und das Tragmittel bei Normalbetrieb festklemmt. Das Dämpfungselement 25 kann eine Feder 25.1 und/oder ein Puffer 25.2 sein. Der Riemen 11 ist über eine erste Umlenkrolle 16 über eine Profilrolle 17, über eine zweite Umlenkrolle 18, über die Treibscheibe 13 und über eine dritte Umlenkrolle 20 geführt. Die erste Umlenkrolle 16, die zweite Umlenkrolle 18 und die Profilrolle 17 sind im Boden 21 der Aufzugskabine 3 integriert, wobei der Riemen in einem Bodenkanal 21.1 verläuft. Die Profilrolle 17 kann auch weggelassen werden.

Der Bodenkanal 21.1 verläuft dann horizontal. Die Profilrolle 17 weist eine den Längsrippen des Riemens 11 entsprechende Verzahnung auf. Die erste Umlenkrolle 16 und die zweite Umlenkrolle 18 führen den Riemen 11 auf der nicht verzahnten Seite mittels stirnseitig angeordneten Flanschen. Die Treibscheibe 13 steht mit ihrer den Längsrippen des Riemens 11 entsprechenden Verzahnung im Eingriff mit den Längsrippen des Riemens 11. Die Antriebseinheit 12 weist eine Bremse für den Normalbetrieb und für den Nothaltbetrieb auf. Nicht dargestellt ist oder sind der Motor oder die Motoren für die Treibscheibe 13. Die vierte Umlenkrolle 20 ist im Gegengewicht angeordnet und im Aufbau vergleichbar mit der ersten Umlenkrolle 16 oder mit der zweiten Umlenkrolle 18.

Fig. 2 zeigt eine Seitenansicht des ersten Fixpunktes 14, der am oberen Ende der ersten Führungsschiene 5 vorgesehen ist. Der erste Fixpunkt 14 kann auch an der Schachtwand 2.2 oder an der Schachtdecke 2.3 angeordnet sein. Wie in Fig. 1 gezeigt ist der zweite Fixpunkt 15 mit Längenausgleichsfedern 15.1 ausgerüstet, die unterschiedliche Längen der parallel geführten Riemen 11 ausgleichen. Der zweite Fixpunkt 15 kann gleich wie der erste Fixpunkt aufgebaut sein und mit Längenausgleichsfedern 15.1 versehen sein. Der erste Fixpunkt 14 besteht im wesentlichen aus einem entlang der Führungsschiene 5 bewegbaren Schlitten 19, der mittels Führungsschuhen 22 am freien Schenkel 5.2 der Führungsschiene 5 geführt ist und ein Joch 23 trägt. An der Führungsschiene 5 ist eine Konsole 24 angeordnet, an der sich ein Dämpfungselement 25 abstützt. Das Ende des Riemens 11 ist mittels eines Verbindungselementes 26 gehalten, wobei der Riemen 11 beispielsweise über einen Keil geführt ist, der in einem Gehäuse festgeklemmt wird. Das Gehäuse des Verbindungselementes 26 ist mittels eines Zugstabes 27 und Muttern 28 am Joch 23 aufgehängt.

Fig. 3 zeigt den Fixpunkt 14 am Ende einer durch den Sicherheitskreis ausgelösten Nothaltsituation, bei der die Bremse der Antriebseinheit 12 die Aufzugskabine 3 bis zum Stillstand verzögert hat. Die dabei auftretenden Verzögerungskräfte werden mittels Riemen 11, Verbindungselement 26 und Zugstab 27 auf das Joch 23 übertragen und bewirken eine Verschiebung des Schlittens 19 um den Weg B in die Einfederungslage entgegen dem Dämpfungsvermögen des Dämpfungselementes 25. Das Dämpfungselement 25 kann beispielsweise eine Feder oder ein Puffer oder ein hydraulischer Dämpfer oder ein hydraulischer Dämpfer mit einer Feder sein. Bei Dämpfungselementen, die nach dem Einfedern wieder ausfedern, wie beispielsweise eine Druckfeder, kann eine Arretiervorrichtung vorgesehen sein, die den Schlitten 19 in der in Fig. 3 gezeigten Einfederungslage festhält. Mit dem Schlitten 19 in der in Fig. 3 gezeigten Lage ist die Aufzugskabine nur noch mit Kriechgeschwindigkeit verfahrbar. Zwischen Konsole 24 und Joch 23 kann eine Hilfsfeder vorgesehen sein, die den Schlitten 19 wieder in die Ausgangslage bringt nachdem der Riemen 11 mittels einer Pufferfahrt der Aufzugskabine entlastet worden ist. Einfederungslage wie in Fig. 3 gezeigt und Ausgangslage wie in Fig. 2 gezeigt des Schlittens 19 sind beispielsweise mittels Grenztastern überwachbar.

Fig. 4 zeigt eine Ansicht des Fixpunktes 14 vom freien Schenkel 5.2 der Führungsschiene 5 her gesehen und Fig. 4a einen Schnitt entlang der Linie A-A. Der Fixpunkt 14 ist für vier parallel geführte Riemen 11 ausgelegt. Ein einzelner Riemen 11 kann auch aus mehreren kleinen Riemen bestehen, wobei jeder kleine Riemen mittels Verbindungselement und Zugstab mit dem Joch verbunden ist. Das Joch 23 ist zwischen der Schachtwand 2.2 und der Führungsschiene 5 angeordnet und gleitet an der Führungsschiene 5. Der Schlitten 19 besteht aus das Joch 23 tragenden Seitenwänden 29, die mit Stegen 30 verbunden sind. Je Steg 30 ist ein Führungsschuh 22 angeordnet, der mittels des freien Schenkels 5.2 führbar ist.

Fig. 5 zeigt einen auf der Führungsschiene 5 angeordneter Mechanismus 31 zum Freisetzen des Fixpunktes 14. Am Joch 23 ist eine Lasche 32 mit einem ersten Bolzen 33 angeordnet, wobei ein um einen ersten Drehpunkt 34 drehbarer Hakenriegel 35 den ersten Bolzen 33 hintergreift. Ein Kniehebel 36 ist einenends am Hakenriegel 35 angelenkt und anderenends um einen zweiten Drehpunkt 37 drehbar. Der Kniehebel liegt in der gezeigten Ruhelage an einem Anschlag 38 an. Ein um einen dritten Drehpunkt 39 drehbarer zweiarmiger Hebel 40 dient der Verriegelung und der Betätigung des Kniehebels 36. In der gezeigten Lage verriegelt der zweiarmige Hebel 40 mittels einer Nocke 41 den Kniehebel 41, der so in keiner Richtung einknicken kann. Eine Spule 42 setzt einen zweiten Bolzen 43 frei, der mittels der Federkraft einer Druckfeder 44 den zweiarmigen Hebel 40 um den dritten Drehpunkt 39 dreht. Dabei gibt der zweiarmige Hebel 40 mit seiner Nocke 41 den Kniehebel 36 frei und knickt den Kniehebel 36 zugleich wie in Fig. 6 gezeigt. Durch die Schwerkraft der Aufzugskabine 3 verlässt der erste Bolzen 33 den Hakenriegel 35 und drückt diesen weiter zurück wie in Fig. 7 gezeigt. Der Kniehebel 36 ist in dieser Lage vollständig geknickt.

Fig. 9 bis Fig. 11 zeigen Ausführungsvarianten von Dämpfungselementen 25 und von Auslösemechanismen 31. Wie in Fig. 9 gezeigt besteht das Dämpfungselement 25 aus einer Feder 25.1, die nach der Freisetzung eines Stössels 25.3 in einer Nothaltsituation einfedern kann. Bei Normalbetrieb der Aufzugskabine 3 wird der Stössel 25.3 mittels des Mechanismus 31 festgehalten. In diesem Fall kann der Mechanismus 31 beispielsweise eine elektrisch betätigbare Klinke sein, die den Stössel 25.3 an der Bewegung in vertikaler Richtung hindert bzw. freisetzt. Nach der Einfederung der Feder 25.1 wird der Stössel 25.3 mittels des Mechanismus 31 wieder festgehalten. Die Einrichtung der Fig. 10 entspricht der Einrichtung gemäss Fig. 9 mit dem Unterschied, dass anstelle der Feder 25.1 ein Puffer 25.2, beispielsweise ein Einwegpuffer vorgesehen ist, der die aufzunehmende Energie in Wärme umwandelt und nach einer Nothaltsituation ersetzt werden muss. Fig. 11 zeigt ein Dämpfungselement 25 mit einem Hydraulikzylinder 25.4 und einem Expansionsgefäss 25.5, wobei der Hydraulikzylinder 25.4 und das Expansionsgefäss 25.5 mittels eines Mechanismus 31 in der Form eines Ventils 25.6 verbunden sind. Bei Normalbetrieb der Aufzugskabine 3 ist das Ventil 25.6 geschlossen, der Hydraulikzylinder 25.4 ist hydraulisch getrennt vom Expansionsgefäss 25.5. In einer Nothaltsituation ist das Ventil 25.6 geöffnet und der Kolben bzw. Stössel 25.3 des Hydraulikzylinders 25.4 kann das Hydraulikmedium 25.7 aus dem Kolben und in das Expansionsgefäss 25.5 stossen.

## Patentansprüche

1. Aufzug (1) bestehend aus einer in einem Aufzugsschacht (2) entlang von Führungsschienen (5,6,7) verfahrbaren Aufzugskabine (3) und einem Gegengewicht (4), wobei Aufzugskabine (3) und Gegengewicht (4) mittels eines über Rollen (13,16,18,20) geführten Tragmittels (11) verbunden sind und je Tragmittelende ein Fixpunkt (14,15) vorgesehen ist und ein Antrieb (12) das Tragmittel (11) antreibt, wobei
mindestens ein Fixpunkt (14) einen das Tragmittelende tragenden Schlitten (19) aufweist,
wobei Verzögerungskräfte der Aufzugskabine (3) und des Gegengewichtes (4) eine Verschiebung des Schlittens (19) entgegen dem Dämpfungsvermögen eines Dämpfungselementes (25) bewirken, **dadurch gekennzeichnet, dass** der Schlitten (19) bei einer Nothaltsituation mittels eines Mechanismus (31) freisetzbar ist.

2. Aufzug nach Anspruch 1,
**dadurch gekennzeichnet,**
**dass** der Fixpunkt (14) an einer Führungsschiene (5,6,7) angeordnet ist.

3. Aufzug nach den Ansprüchen 1 oder 2,
**dadurch gekennzeichnet,**
**dass** am Schlitten (19) ein Joch (23) angeordnet ist, das Verbindungselemente (26,27) des Tragmittelendes trägt.

4. Aufzug nach einem der Ansprüche 2 oder 3,
**dadurch gekennzeichnet,**
**dass** der Schlitten (19) mittels Führungsschuhen (22) entlang des freien Schenkels (5.2) der Führungsschiene (5) führbar ist.

5. Aufzug nach einem der Ansprüche 1 bis 4,
**dadurch gekennzeichnet,**
**dass** das Dämpfungselement (25) zwischen einer Konsole (24) der Führungsschiene (5) und dem Joch (23) des Schlittens (19) angeordnet ist.

6. Aufzug nach einem der vorhergehenden Ansprüche,
**dadurch gekennzeichnet,**
**dass** der Mechanismus (31) zum Freisetzen des Schlittens (19) an der Führungsschiene (5) angeordnet ist.

7. Aufzug nach Anspruch 6,
**dadurch gekennzeichnet,**
**dass** bei Normalbetrieb ein Hakenriegel (35) des Mechanismus (31) mit einem Bolzen (33) einer am Joch (23) angeordneten Lasche (32) verrastet und bei einer Nothaltsituation der Hakenriegel (35) den Bolzen (33) freisetzt.

8. Aufzug nach Anspruch 7,
**dadurch gekennzeichnet,**
**dass** der Hakenriegel (35) mittels eines Kniehebels (36) betätigbar ist, wobei der Kniehebel (36) mittels eines zweiarmigen Hebels (40) knickbar ist.

9. Aufzug nach Anspruch 8,
**dadurch gekennzeichnet,**
**dass** der zweiarmige Hebel (40) mittels einer Spule (42) und einer Druckfeder (44) betätigbar ist, wobei der zweiarmige Hebel (40) den Kniehebel (36) in der Ruhelage gegen Knicken sperrt.

10. Verfahren zum Freisetzen des Fixpunktes (14) eines Aufzuges nach einem der vorhergehenden Ansprüche,
**dadurch gekennzeichnet,**
**dass** der Fixpunkt (14) mittels eines Mechanismus' (31) freigesetzt wird bevor das Bremsmoment zur Verzögerung der Aufzugskabine (3) aufgebaut ist, wobei mit dem sich aufbauenden Bremsmoment eine Verzögerung der Aufzugskabine (3) eintritt und der freigesetzte Fixpunkt (14) die Verzögerung auf ein für die Aufzugspassagiere erträgliches Mass abschwächt.

11. Verfahren nach Anspruch 10,
**dadurch gekennzeichnet,**
**dass** das Tragmittel (11) mit einer Pufferfahrt der Aufzugskabine entlastet wird, wobei eine zwischen Konsole (24) und Joch (23) wirkende Federkraft den Schlitten (19) in die Ausgangslage bringt.

## Claims

1. Lift (1) consisting of a lift cage (3), which is movable in a lift shaft (2) along guide rails (5, 6, 7), and a counterweight (4), wherein lift cage (3) and counterweight (4) are connected by way of a support means (11) guided over rollers (13, 16, 18, 20) and a fixing point (14, 15) is provided for each support means end and a drive (12) drives the support means (11), wherein at least one fixing point (14) comprises a slide (19), which carries the support means end and wherein retardation forces of the lift cage (3) and the counterweight (4) produce a displacement of the slide (19) against the damping capability of a damping element (26), **characterised in that** the slide can be released in an emergency stop situation by means of a mechanism (31).

2. Lift according to claim 1, **characterised in that** the fixing point (14) is arranged at a guide rail (5, 6, 7).

3. Lift according to claim 1 or 2, **characterised in that** a yoke (23) carrying the connecting elements (26, 27) of the support means end is arranged at the slide (19).

4. Lift according to one of claims 2 and 3, **characterised in that** the slide (19) is guidable by means of guide shoes (22) along the free limb (5.2) of the guide rail (5).

5. Lift according to any one of claims 1 to 4, **characterised in that** the damping element (25) is arranged between a bracket (24) of the guide rail (5) and the yoke (23) of the slide (19).

6. Lift according to any one of the preceding claims, **characterised in that** the mechanism (31) for releasing the slide (19) is arranged at the guide rail (5).

7. Lift according to claim 6, **characterised in that** in normal operation a hook lock (35) of the mechanism (31) detents with a pin (33) of a strap (32) arranged at the yoke (23) and frees the pin (33) in the case of an emergency stop situation of the hook lock (35).

8. Lift according to claim 7, **characterised in that** the hook lock (35) is actuable by means of a toggle joint (36), wherein the toggle joint (36) can be kinked by means of a double-arm lever (40).

9. Lift according to claim 8, **characterised in that** the double-arm lever (40) is actuable by means of a coil (42) and a compression spring (44), wherein the double-arm lever (40) blocks the toggle joint (36) in the rest position against kinking.

10. Method of releasing the fixing point (14) of a lift according to any one of the preceding claims, **characterised in that** the fixing point (14) is released by means of mechanism (31) before the braking moment for retardation of the lift cage (3) is built up, wherein a retardation of the lift cage (3) arises with the braking moment building up and the released fixing point (14) attenuates the retardation to an amount acceptable for the lift passengers.

11. Method according to claim 10, **characterised in that** the support means (11) is relieved of load by a buffer travel of the lift cage, wherein a spring force acting between bracket (24) and yoke (23) bring the slide (19) into the initial position.

## Revendications

1. Ascenseur (1) composé d'une cabine d'ascenseur (3) apte à circuler dans une gaine d'ascenseur (2) le long de guides (5, 6, 7), et d'un contrepoids (4), étant précisé que la cabine (3) et le contrepoids (4) sont reliés à l'aide d'un moyen de support (11) qui passe sur des poulies (13, 16, 18, 20), et qu'il est prévu à chaque extrémité de moyen de support un point fixe (14, 15), et qu'un entraînement (12) entraîne le moyen de support (11), étant précisé qu'au moins un point fixe (14) comporte un coulisseau (19) qui porte l'extrémité de moyen de support, étant précisé que les forces de décélération de la cabine (3) et du contrepoids (4) provoquent un coulissement du coulisseau (19) à l'encontre de la capacité d'amortissement d'un élément amortisseur (25),
**caractérisé en ce que** le coulisseau (19), dans une situation d'arrêt d'urgence, est apte à être débloqué à l'aide d'un mécanisme (31).

2. Ascenseur selon la revendication 1, **caractérisé en ce que** le point fixe (14) est disposé sur un guide (5, 6, 7)

3. Ascenseur selon les revendications 1 ou 2, **caractérisé en ce qu'**il est prévu sur le coulisseau (19) un étrier (23) qui porte des éléments de liaison (26, 27) de l'extrémité de moyen de support.

4. Ascenseur selon l'une des revendications 2 ou 3, **caractérisé en ce que** le coulisseau (19) est apte à être guidé à l'aide de sabots (22) le long de la branche libre (5.2) du guide (5).

5. Ascenseur selon l'une des revendications 1 à 4, **caractérisé en ce que** l'élément amortisseur (25) est disposé entre une console (24) du guide (5) et l'étrier (23) du coulisseau (19).

6. Ascenseur selon l'une des revendications précédentes, **caractérisé en ce que** le mécanisme (31) pour débloquer le coulisseau (19) est disposé sur le guide (5).

7. Ascenseur selon la revendication 6, **caractérisé en ce que** lors d'un fonctionnement normal, un crochet de verrouillage (35) du mécanisme (31) s'enclenche avec un axe (33) d'une patte (32), et dans une situation d'arrêt d'urgence, le crochet de verrouillage (35) libère l'axe (33).

8. Ascenseur selon la revendication 7, **caractérisé en ce que** le crochet de verrouillage (35) est apte à être actionné à l'aide d'un levier coudé (36), étant précisé que le levier coudé (36) est apte à être articulé à l'aide d'un levier à deux bras (40).

9. Ascenseur selon la revendication 8, **caractérisé en ce que** le levier à deux bras (40) est apte à être actionné à l'aide d'une bobine (42) et d'un ressort de compression (44), étant précisé que le levier à deux bras (40) bloque le levier coudé (36), dans la position de repos à l'encontre d'une articulation.

10. Procédé pour libérer le point fixe (14) d'un ascenseur selon l'une des revendications précédentes,
**caractérisé en ce que** le point fixe (14) est libéré à l'aide d'un mécanisme (31) avant que le couple de freinage pour la décélération de la cabine d'ascenseur (3) ne soit formé, étant précisé qu'avec le couple de freinage qui se forme, une décélération de la cabine (3) se produit et le point fixe (14) libéré atténue la décélération jusqu'à une valeur supportable pour les passagers de l'ascenseur.

11. Procédé selon la revendication 10, **caractérisé en ce que** le moyen de support (11) est déchargé avec un tamponnement de la cabine d'ascenseur, étant précisé qu'une force de ressort agissant entre la console (24) et l'étrier (23) amène le coulisseau (19) dans la position de départ.
